# EUROPÄISCHE PATENTSCHRIFT

(11) **EP 1 878 856 B1**
(45) Veröffentlichungstag und Bekanntmachung des Hinweises auf die Patenterteilung: **17.09.2014**
(21) Anmeldenummer: 07012933.3
(22) Anmeldetag: 02.07.2007
(51) Int. Cl.: E04H 12/22

(54) **Einschraubbarer Bodendübel**
Screw-in ground dowel
Cheville de sol vissable

(30) Priorität: 11.07.2006 DE 102006031957
(43) Veröffentlichungstag der Anmeldung: 16.01.2008
(73) Patentinhaber: Leifheit AG, 56377 Nassau (DE)
(72) Erfinder: Wörsdörfer, Berno, 56414 Obererbach (DE); Klotz, Markus, 56357 Hainau (DE)
(74) Vertreter: Bungartz, Klaus Peter

(56) Entgegenhaltungen:
- WO-A1-2008/000329
- DE-U1- 20 120 618
- DE-U1- 20 220 515
- DE-U1- 29 712 900

## Beschreibung

Die Erfindung betrifft einen Bodendübel, zum Einschrauben in den Erdboden und Aufstellen eines stabförmigen Gegenstandes nach dem Oberbegriff des anspruchs 1. Derartige Bodendübel werden insbesondere zum Aufstellen eines Pfahles oder eines Mastes, insbesondere des Mastes einer Wäschespinne verwendet.

Eine solcher Bodendübel ist aus der DE 202 20 515 U1 bekannt. Dieser wird zum Aufstellen von Stäben, Pfosten oder Masten im Erdreich verwendet. Der Bodendübel ist teilweise hohl ausgeführt, so dass ein Mast oder ein Pfosten in den eingeschraubten Bodendübel gestellt werden kann.

Zum Eindrehen des Bodendübels sind zwei einander auf gleicher Höhe gegenüberliegende Durchstecköffnungen vorgesehen, durch die ein Eindrehhebel gesteckt werden kann. Mit Hilfe des Eindrehhebels kann der Bodendübel in Richtung seiner Längserstreckung in den Erdboden eingeschraubt werden. Hierbei tritt das Problem auf, dass der senkrecht zur Einschraubrichtung angeordnete Eindrehhebel irgendwann mit dem Erdboden in Kontakt tritt und ein weiteres Einschrauben dann nicht möglich ist. Der Bodendübel ragt demzufolge ein Stück aus dem Erdboden heraus, was beispielsweise zur Stolperfalle werden kann oder beispielsweise beim Rasenmähen - nachdem man die Wäschespinne varrübergehend weggestellt hat - hinderlich ist.

Aus DE 201 20 618 U1 ist ein Bodendübel bekannt, der mit Hilfe einer speziellen Einschraubvorrichtung, die in bekannter Weise zwei auf der gleichen Höhe einander gegenüberliegende Durchstecköffnungen aufweist, eingeschraubt werden kann. Die Einschraubhilfe ist als ein zylindrisches Rohr ausgebildet, das zum Eindrehen an den Bodendübel angekoppelt wird und die zum vollständigen Einschrauben nötige Distanz des Eindrehhebels zum Erdboden herstellt. Diese Lösung benötigt jedoch zusätzliche, aufwendige Bauteile. Insbesondere wenn diese Zusatzbauteile verloren gehen, ist der Bodendübel nicht mehr ein- oder ausschraubbar.

Die genannten Bodendübel haben den weiteren Nachteil, dass sie für stabförmige Gegenstände eines bestimmten Durchmessers ausgelegt sind und für stabförmige Gegenstände anderer Durchmesser gar nicht oder nur eingeschränkt verwendbar sind.

Es ist daher die Aufgabe der vorliegenden Erfindung einen Bodendübel anzugeben, der auf einfache Weise ein bodengleiches Eindrehen ermöglicht und der den aufzustellenden stabförmigen Gegenstand sicher - vorzugsweise justierbar - fixiert.

Die Aufgabe wird durch einen Bodendübel nach Anspruch 1 gelöst.

Der Bodendübel weist ein Eindrehhalteelement mit einer Ankoppelvorrichtung zum mechanischen Ankoppeln eines Eindrehwerkzeuges, insbesondere eines Hebels, auf. Die Ankoppelvorrichtung kann beispielsweise eine Querbohrung beinhalten, durch die ein Hebel gesteckt werden kann. Das Eindrehhalteelement ist in einer Eindrehstellung mechanisch an die Haltehülse zum bodengleichen Eindrehen des Bodendübels ankoppelbar und das nach erfolgtem Eindrehen in eine Haltestellung überführbar, in der es den stabförmigen Gegenstand in der Haltehülse zumindest in radialer Richtung fixiert. Weiterhin ist vorgesehen, dass das Eindrehhalteelement zur Überführung von der Eindrehstellung in die Haltestellung um 180 Grad um eine Querachse gedreht in die Haltehülse einführbar ist.

Die Erfindung hat den Vorteil, dass der erfindungsgemäße Bodendübel vollständig eindrehbar ist, ohne dass ein Teil herausragt. Hierzu ist vorgesehen, dass das Eindrehhalteelement in der Eindrehstellung über den Rand der Hülse ragt, während das Eindrehhalteelement in der Haltestellung vollständig in die Hülse eingeführt ist.

Das Eindrehhalteelement weist zum mechanischen Ankoppeln an die Haltehülse zumindest eine Ausnehmung, insbesondere in For einer Nut, oder einen Vorsprung, insbesondere in Form einer Rippe oder einer Feder, auf, die mit zumindest einer Ausnehmung, bzw. einer Nut, bzw. einen Vorsprung, bzw. einer Rippe oder einer Feder der Haltehülse in der Eindrehstellung zusammen wirkt.

In einer besonderen Ausführung weist das Eindrehhalteelement im Bereich seiner Enden die zumindest eine Ausnehmung, Nut, den Vorsprung, die Rippe oder die Feder zur mechanischen Ankopplung an die Haltehülse und im Bereich des gegenüberliegenden Endes die Ankoppelvorrichtung zum mechanischen Ankoppeln eines Eindrehwerkzeuges auf.

Um eine sichere Fixierung des stabförmigen Gegenstandes zu erzielen, ist bei einer besonderen Ausführung vorgesehen, dass das Eindrehhalteelement den stabförmigen Gegenstand in der Haltestellung umgreift und/oder umschließt.

In einer vorteilhaften Ausführung weist das Eindrehhalteelement einen Durchbruch und/oder eine Ausnehmung und/oder eine Ausbuchtung, zur Aufnahme eines Teils des stabförmigen Gegenstandes in der Haltestellung auf.

Bei einer ganz besonders vorteilhaften Ausführung sind der Durchbruch und/oder die Ausnehmung und/oder die Ausbuchtung exzentrisch in dem Eindrehhalteelement angeordnet. Diese Ausführung hat den besonderen Vorteil, dass die Neigung und/oder zumindest die Richtung der Neigung des stabförmigen Gegenstandes relativ zur Längsachse des Dübels mit dem Eindrehhalteelement - beispielsweise durch Drehen des Eindrehhalteelements um die Längsachse des Dübels - einstellbar ist.

Bei einer besonderen Ausführung ist vorgesehen, dass das Eindrehhalteelement in einer zur Längserstreckung des Dübels senkrechten Halteebene angeordnet ist. Das Eindrehhalteelement legt somit die Position des stabförmigen Gegenstandes in der Halteebene fest. In vorteilhafter Weise kann vorgesehen sein, dass die Position des stabförmigen Gegenstandes in der Halteebene mit dem Eindrehhalteelement - beispielsweise durch Drehen des Eindrehhalteelements um die Längsachse des Bodendübels - einstellbar ist.

In einer weiteren vorteilhaften Ausführung ist - zusätzlich zu dem in der Halteebene angeordneten Eindrehhalteelement - in einer weiteren Halteebene ein Halteelement angeordnet. Das Halteelement legt die Position des stabförmigen Gegenstandes in der weiteren Halteebene fest. Es kann vorteilhaft vorgesehen sein, dass die Position des stabförmigen Gegenstandes in der weiteren Halteebene mit dem Haltelement - beispielsweise durch Drehen des Haltelementes um die Längsachse des Bodendübels - einstellbar ist. Vorzugsweise ist die Neigung und/oder die Richtung der Neigung des stabförmigen Gegenstandes relativ zur Längsachse des Bodendübels mit dem Haltelement - beispielsweise durch Drehen des Haltelements um die Längsachse des Bodendübels - einstellbar.

Bei einer besonders einfach handhabbaren einstellbaren Ausführung ist vorgesehen, dass die Neigung des stabförmigen Gegenstandes relativ zur Längsachse des Bodendübels durch Auswahl der Relativstellung des Eindrehhalteelements zum Halteelement einstellbar ist und dass die Richtung der Neigung des stabförmigen Gegenstandes relativ zur Längsachse des Bodendübels durch Auswahl der gemeinsamen Stellung des Eindrehhalteelements und des Halteelements relativ zur Haltehülse einstellbar ist. Diese Ausführung erlaubt eine sehr präzise Ausrichtung des stabförmigen Gegenstandes. Insbesondere können mit einem in dieser Form ausgebildeten erfindungsgemäßen Bodendübel Maste, Pfähle und insbesondere Wäschespinnen auch dann lotrecht aufgestellt werden, wenn der Bodendübel schief in den Boden eingeschraubt wurde.

Bei einer besonderen Ausführung ist vorgesehen, ist das Eindrehhalteelement an den Durchmesser des aufzustellenden stabförmigen Gegenstandes anpassbar. Hierzu kann beispielsweise der Bohrungsdurchmesser irisartig verstellbar ausgebildet sein. Es kann auch vorgesehen sein, dass das Eindrehhalteelement mehrere, ineinander angeordnete und einzeln entfernbare Reduzierhülsen aufweist.

In einer vorteilhaften Ausführung ist das Eindrehhalteelement zusätzlich als Reduzieradapter ausgeführt. Es kann alternativ auch vorgesehen sein, dass mehrere unterschiedliche Eindrehhalteelemente für unterschiedliche Durchmesser des aufzustellenden stabförmigen Gegenstandes vorgesehen sind.

In der Zeichnung ist der Erfindungsgegenstand schematisch dargestellt und wird anhand der Figuren nachfolgend beschrieben, wobei gleich wirkende Elemente mit denselben Bezugszeichen versehen sind. Dabei zeigen:
- Fig. 1: einen erfindungsgemäßen Bodendübel mit einem Eindrehhalteelement in Haltestellung,
- Fig. 2: einen erfindungsgemäßen Bodendübel mit einem Eindrehhalteelement in Eindrehstellung,
- Fig. 3: einen Detailausschnitt eines erfindungsgemäßen Bodendübels mit einem Eindrehhalteelement in Haltestellung, und
- Fig. 4: eine weitere Detailansicht eines erfindungsgemäßen Bodendübels mit einem Eindrehhalteelement in Haltestellung.

Fig. 1 zeigt einen einschraubbaren Bodendübel 1 zum Aufstellen eines stabförmigen Gegenstandes ausgeführt ist. Der Bodendübel 1 weist ein Gewinde 2 und eine Haltehülse 3 auf. Es ist ein Eindrehhalteelement 4 vorgesehen, das in der Haltestellung einen - in dieser Figur nicht gezeigten - stabförmigen Gegenstand in der Haltehülse 3 zumindest in radialer Richtung fixiert. Das Eindrehhalteelement 4 ist hülsenartig ausgebildet, so dass ein stabförmiger Gegenstand durch das Eindrehhalteelement 4 hindurch in den Bodendübel 1 einführbar ist.

In der gezeigten Haltestellung ist das Eindrehhalteelement 4 vollständig innerhalb der Haltehülse 3 angeordnet. An dem in der Haltestellung zum Gewinde 2 hin gerichteten Endbereich des Eindrehhalteelements 4 ist eine Ankoppelvorrichtung 5 in Form einer Querbohrung 6 durch die Wandung des Eindrehhalteelements 4 zum mechanischen Ankoppeln eines Hebels 7 angeordnet. An dem in der Haltestellung vom Gewinde 2 weg gerichteten Endbereich des Eindrehhalteelements 4 sind parallel zur Längserstreckung längliche Vorsprünge 8 vorgesehen.

Durch Herausziehen und umgekehrtes (um 180 Grad um eine Querachse gedrehtes) Einführen des Eindrehhalteelements 4 wird dieses in die Eindrehstellung überführt, die in Fig. 2 dargestellt ist. In der Eindrehstellung sind die Vorsprünge 8 in Nuten 9 eingeführt, die in der Haltehülse 3 parallel zur Längserstreckung verlaufen, wobei das Eindrehhalteelement 4 somit mechanisch derart mit Haltehülse 3 verkoppelt ist, dass mit Hilfe eines Hebels 7, der durch die Querbohrung 6 gesteckt ist, Eindrehkräfte oder Ausdrehkräfte eingeleitet werden können. Nach erfolgtem Eindrehen (oder Ausdrehen) kann das Eindrehhalteelement 4 wieder gedreht in die Haltehülse 3 gesteckt und damit in die Haltestellung überführt werden.

Fig. 3 zeigt einen Detailausschnitt eines erfindungsgemäßen Bodendübels 1 mit einem Eindrehhalteelement 4 in Haltestellung. Das Eindrehhalteelement 4 ist in einer zur Längserstreckung des Bodendübels 1 senkrechten Halteebene 10 - um die Längsachse 11 des Bodendübels 1 drehbar - angeordnet. Das Eindrehhalteelement 4 legt somit die Position des stabförmigen Gegenstandes 12 in der Halteebene 10 fest. Durch Drehen des Eindrehhalteelements 4 um die Längsachse 11 des Bodendübels 1 ist die Position des stabförmigen Gegenstandes 12 in der Halteebene 10 mit dem Eindrehhalteelement 4 einstellbar. Das Eindrehhalteelement 4 weist einen Durchbruch 13 auf, durch den der stabförmigen Gegenstandes 12 verläuft. In einer weiteren Halteebene 14 ist ein Halteelement 15 mit einer exzentrisch angeordneten Sackbohrung 16 angeordnet. Das Halteelement 15 legt die Position des stabförmigen Gegenstandes 12 in der weiteren Halteebene 14 fest.

Durch Drehen des Haltelementes 15 um die Längsachse des Bodendübels 1 kann die Position des stabförmigen Gegenstandes 12 in der weiteren Halteebene 14 eingestellt werden. Der Neigungswinkel 17 ist durch die Relativdrehstellung des Eindrehhalteelements 4 zum Halteelement 15 bestimmt. Der Neigungswinkel 17 des stabförmigen Gegenstandes 12 relativ zur Längsachse 11 des Bodendübels 1 ist durch Auswahl der Relativdrehstellung des Eindrehhalteelements 4 zum Halteelement 15 einstellbar. Die Richtung der Neigung des stabförmigen Gegenstandes 12 relativ zur Längsachse 11 des Bodendübels 1 ist durch Auswahl der gemeinsamen Stellung des Eindrehhalteelements 4 und des Halteelements 15 relativ zur Haltehülse 3 einstellbar.

Fig. 4 zeigt, dass durch Drehen des Eindrehhalteelements 4 die Längsachse 11 des Bodendübels 1 der Neigungswinkel 17 bis auf null Grad verringert werden kann. Um ein Verklemmen des stabförmigen Gegenstandes 12 im Eindrehhalteelement 4 zu verhindern, ist der Durchbruch 13 beidseitig nach außen hin trichterförmig ausgeführt, so dass der stabförmige Gegenstand 12 problemlos in dem Durchbruch 13 verkippt werden kann. Analog ist die Sackbohrung 16 trichterförmig ausgeführt, um ein Verklemmen des stabförmigen Gegenstandes 12 in dem Halteelement 15 zu vermeiden. Das Eindrehhalteelement 4 ist durch eine Rastvorrichtung 18 in der Haltehülse 3 drehfest arretierbar. Das Halteelement 15 ist durch eine weitere Rastvorrichtung 19 in der Haltehülse 3 drehfest arretierbar.

### Bezugszeichenliste:

- 1: Bodendübel
- 2: Gewinde
- 3: Haltehülse
- 4: Eindrehhalteelement
- 5: Ankoppelvorrichtung
- 6: Querbohrung
- 7: Hebel
- 8: Vorsprünge
- 9: Nuten
- 10: Halteebene
- 11: Längsachse des Bodendübels 1
- 12: stabförmiger Gegenstand
- 13: Durchbruch
- 14: weitere Halteebene
- 15: Haltelement
- 16: Sackbohrung
- 17: Neigungswinkel
- 18: Rastvorrichtung
- 19: weitere Rastvorrichtung

## Patentansprüche

1. Bodendübel (1) zum Einschrauben in den Erdboden und zum Aufstellen eines stabförmigen Gegenstandes (12) in Form eines Pfahles oder eines Mastes, insbesondere des Mastes einer Wäschespinne, mit einem ein Gewinde (2) aufweisenden Gewindeteil, einer Haltehülse (3) und einem Eindrehhalteelement (4), wobei
• das Eindrehhalteelement (4) eine Ankoppelvorrichtung (5) zum mechanischen Ankoppeln eines Eindrehwerkzeuges, insbesondere eines Hebels, aufweist,
• das Eindrehhalteelement (4) den stabförmigen Gegenstand (12) in der Haltehülse (3) zumindest in radialer Richtung zu fixieren vermag und
• das Eindrehhalteelement (4) in einer Eindrehstellung zum Eindrehen des Bodendübels über zumindest eine Ausnehmung (9) und einen, mit der Ausnehmung (9) zusammenwirkenden Vorsprung (8) mechanisch an die Haltehülse (3) derart ankoppelbar ist, dass das Eindrehhalteelement (4) über den Rand der Haltehülse (3) ragt,
**dadurch gekennzeichnet, dass**
das Eindrehhalteelement (4) nach erfolgtem Eindrehen in eine Haltestellung überführbar ist, wobei das Eindrehhalteelement (4) zur Überführung von der Eindrehstellung in die Haltestellung um 180° um eine Querachse gedreht und vollstandig innerhalb der Haltehülse (3) angeordnet ist.

2. Bodendübel (1) nach dem vorhergehenden Anspruch, **dadurch gekennzeichnet, dass** das Eindrehhalteelement (4) einen Durchbruch (13) und/oder eine Ausnehmung und/oder eine Ausbuchtung, zur Aufnahme eines Teils des stabförmigen Gegenstandes (12) in der Haltestellung aufweist.

3. Bodendübel (1) nach Anspruch 2, **dadurch gekennzeichnet, dass** der Durchbruch (13) und/oder die Ausnehmung und/oder die Ausbuchtung exzentrisch in dem Eindrehhalteelement (4) angeordnet ist.

4. Bodendübel (1) nach einem der Ansprüche 1 bis 3, **dadurch gekennzeichnet, dass** das Eindrehhalteelement (4) in der Haltestellung in einer zur Längserstreckung des Bodendübels (1) senkrechten Halteebene (10) und drehbar in der Haltehülse (3) angeordnet ist.

5. Bodendübel (1) nach Anspruch 4, **dadurch gekennzeichnet, dass** das Eindrehhalteelement (4) die Position des stabförmigen Gegenstandes (12) in der Halteebene festlegt.

6. Bodendübel (1) nach Anspruch 5, **dadurch gekennzeichnet, dass** die Position des stabförmigen Gegenstandes (12) in der Halteebene (10) mit dem Eindrehhalteelement (4) insbesondere durch Drehen des Eindrehhalteelements (4) um die Längsachse des Bodendübels (3) einstellbar ist.

7. Bodendübel (1) nach Anspruch 5, **dadurch gekennzeichnet, dass** der Neigungswinkel (17) und/oder die Richtung der Neigung des stabförmigen Gegenstandes (12) relativ zur Längsachse des Bodendübels (1) mit dem Eindrehhalteelement (4) insbesondere durch Drehen des Eindrehhalteelements (4) um die Längsachse des Bodendübels(1) einstellbar ist.

8. Bodendübel (1) nach einem der Ansprüche 1 bis 7, **dadurch gekennzeichnet, dass** in einer weiteren Halteebene (14) ein Halteelement (15) angeordnet ist, das die Position des stabförmigen Gegenstandes (12) in der weiteren Halteebene (14) festlegt.

9. Bodendübel (1) nach Anspruch 8, **dadurch gekennzeichnet, dass** die Position des stabförmigen Gegenstandes (12) in der weiteren alteebene (14) mit dem Haltelement (15) insbesondere durch Drehen des Haltelementes (15) um die Längsachse des Bodendübels (1) einstellbar ist.

10. Bodendübel (1) nach Anspruch 8, **dadurch gekennzeichnet, dass** der Neigungswinkel (17) und/oder die Richtung der Neigung des stabförmigen Gegenstandes (12) relativ zur Längsachse des Bodendübels mit dem Haltelement (15) insbesondere durch Drehen des Haltelements (15) um die Längsachse des Bodendübels (1) - einstellbar ist.

11. Bodendübel (1) nach einem der Ansprüche 8 bis 10, **dadurch gekennzeichnet, dass** der Neigungswinkel (17) des stabförmigen Gegenstandes (12) relativ zur Längsachse des Bodendübels durch Auswahl der Relativstellung des Eindrehhalteelements (4) zum Halteelement (15) einstellbar ist.

12. Bodendübel (1) nach einem der Ansprüche 8 bis 11, **dadurch gekennzeichnet, dass** die Richtung des Neigungswinkels (17) des stabförmigen Gegenstandes (12) relativ zur Längsachse des Bodendübels (1) durch Auswahl der gemeinsamen Stellung des Eindrehhalteelements (4) und des Halteelements (15) relativ zur Haltehülse (3) einstellbar ist.

13. Bodendübel (1) nach einem der Ansprüche 1 bis 12, **dadurch gekennzeichnet, dass** das Eindrehhalteelement (4) an den Durchmesser des stabförmigen Gegenstandes (12) anpassbar ist.

## Claims

1. A ground anchor (1) for screwing into the ground and for setting up a rod-shaped object (12) in the form of a post or of a pole, in particular the pole of a rotary clothes dryer, comprising a screwed portion encompassing a thread (2), a holding sleeve (3) and an insertion holding element (4), wherein
• the insertion holding element (4) encompasses a coupling device (5) for mechanically coupling an insertion tool, in particular a lever,
• the insertion holding element (4) is able to fix the rod-shaped object (12) in the holding sleeve (3) at least in radial direction and
• in an insertion position for inserting the ground anchor via at least one recess (9) and a projection (8), which interacts with the recess (9), the insertion holding element (4) can be mechanically coupled to the holding sleeve (3) such that the insertion holding element (4) projects beyond the edge of the holding sleeve (3),
**characterized in that**
after insertion took place, the insertion holding element (4) can be transferred into a holding position, wherein the insertion holding element (4) is arranged so as to be rotated by 180° about a diagonal axis and completely inside the holding sleeve (3) for transferring from the insertion position into the holding position.

2. The ground anchor (1) according to the preceding claim, **characterized in that** the insertion holding element (4) encompasses an aperture (13) and/or a recess and/or a bulge for accommodating a part of the rod-shaped object (12) in the holding position.

3. The ground anchor (1) according to claim 2, **characterized in that** the aperture (13) and/or the recess and/or the bulge is arranged eccentrically in the insertion holding element (4).

4. The ground anchor (1) according to one of claims 1 to 3, **characterized in that**, in the holding position, the insertion holding element (4) is arranged in a holding plane (10) vertically to the longitudinal extension of the ground anchor (1) and so as to be rotatable in the holding sleeve (3).

5. The ground anchor (1) according to claim 4, **characterized in that** the insertion holding element (4) fixes the position of the rod-shaped object (12) in the holding plane.

6. The ground anchor (1) according to claim 5, **characterized in that** the position of the rod-shaped object (12) in the holding plane (10) can be adjusted by means of the insertion holding element (4), in particular by rotating the insertion holding element (4) about the longitudinal axis of the ground anchor (1).

7. The ground anchor (1) according to claim 5, **characterized in that** the angle of inclination (17) and/or the direction of the incline of the rod-shaped object (12) relative to the longitudinal axis of the ground anchor (1) can be adjusted by means of the insertion holding element (4), in particular by rotating the insertion holding element (4) about the longitudinal axis of the ground anchor (1).

8. The ground anchor (1) according to one of claims 1 to 7, **characterized in that** a holding element (15), which fixes the position of the rod-shaped object (12) in the further holding plane (14), is arranged in a further holding plane (14).

9. The ground anchor (1) according to claim 8, **characterized in that** the position of the rod-shaped object (12) in the further holding plane (14) can be adjusted by means of the holding element (15), in particular by rotating the holding element (15) about the longitudinal axis of the ground anchor (1).

10. The ground anchor (1) according to claim 8, **characterized in that** the angle of inclination (17) and/or the direction of the incline of the rod-shaped object (12) relative to the longitudinal axis of the ground anchor can be adjusted by means of the holding element (15), in particular by rotating the holding element (15) about the longitudinal axis of the ground anchor (1).

11. The ground anchor (1) according to one of claims 8 to 10, **characterized in that** the angle of inclination (17) of the rod-shaped object (12) relative to the longitudinal axis of the ground anchor can be adjusted by selecting the relative position of the insertion holding element (4) to the holding element (15).

12. The ground anchor (1) according to one of claims 8 to 11, **characterized in that** the direction of the angle of inclination (17) of the rod-shaped object (12) relative to the longitudinal axis of the ground anchor (1) can be adjusted by selecting the common position of the insertion holding element (4) and of the holding element (15) relative to the holding sleeve (3).

13. The ground anchor (1) according to one of claims 1 to 12, **characterized in that** the insertion holding element (4) can be adapted to the diameter of the rod-shaped object (12).

## Revendications

1. Cheville d'ancrage au sol (1) destinée à être vissée dans le sol et à faire tenir debout un objet (12) en forme de barre, sous la forme d'un pieu ou d'un mât, notamment du mât d'un séchoir à linge parapluie, avec une partie filetée, comportant un filetage (2), une douille de maintien (3) et un élément de maintien à visser (4)
• l'élément de maintien à visser (4) comportant un dispositif d'accouplement (5), pour accoupler mécaniquement un outil de vissage, notamment un levier,
• l'élément de maintien à visser (4) étant susceptible de fixer au moins en direction radiale l'objet (12) en forme de barre dans la douille de maintien (3) et
• dans une position de vissage pour visser la cheville d'ancrage au sol, l'élément de maintien à visser (4) pouvant être accouplé mécaniquement à la douille de maintien (3) via au moins un évidement (9) et une saillie (8) interagissant avec l'évidement (9), de telle sorte que l'élément de maintien à visser (4) saillisse pardessus le bord de la douille de maintien (3),
**caractérisée en ce que**
après le vissage, l'élément de maintien à visser (4) peut être transféré dans une position de maintien, pour être transféré de la position de vissage dans la position de maintien, l'élément de maintien à visser (4) étant tourné de 180° autour d'un axe transversal et étant placé entièrement à l'intérieur de la douille de maintien (3).

2. Cheville d'ancrage au sol (1) selon la revendication précédente, **caractérisée en ce que** l'élément de maintien à visser (4) comporte une percée (13) et/ou un évidement et/ou un renflement pour recevoir une partie de l'objet (12) en forme de barre dans la position de maintien.

3. Cheville d'ancrage au sol (1) selon la revendication 2, **caractérisée en ce que** la percée (13) et/ou l'évidement et/ou le renflement est placé de manière excentrique dans l'élément de maintien à visser (4).

4. Cheville d'ancrage au sol (1) selon l'une quelconque des revendications 1 à 3, **caractérisée en ce que** dans la position de maintien, l'élément de maintien à visser (4) est placé dans un plan de maintien (10) perpendiculaire à l'extension longitudinale de la cheville d'ancrage au sol (1) et de manière rotative dans la douille de maintien (3).

5. Cheville d'ancrage au sol (1) selon la revendication 4, **caractérisée en ce que** l'élément de maintien à visser (4) définit la position de l'objet (12) en forme de barre dans le plan de maintien.

6. Cheville d'ancrage au sol (1) selon la revendication 5, **caractérisée en ce que** la position de l'objet (12) en forme de barre dans le plan de maintien (10) est réglable à l'aide de l'élément de maintien à visser (4), notamment par rotation de l'élément de maintien à visser (4) autour de l'axe longitudinal de la cheville d'ancrage au sol (1).

7. Cheville d'ancrage au sol (1) selon la revendication 5, **caractérisée en ce que** l'angle d'inclinaison (17) et ou le sens de l'inclinaison de l'objet (12) en forme de barre par rapport à l'axe longitudinal de la cheville d'ancrage au sol (1) est réglable à l'aide de l'élément de maintien à visser (4), notamment par rotation de l'élément de maintien à visser (4) autour de l'axe longitudinal de la cheville d'ancrage au sol (1).

8. Cheville d'ancrage au sol (1) selon l'une quelconque des revendications 1 à 7, **caractérisée en ce que** dans un plan de maintien (14) supplémentaire est placé un élément de maintien (15) qui définit la position de l'objet (12) en forme de barre dans le plan de maintien (14) supplémentaire.

9. Cheville d'ancrage au sol (1) selon la revendication 8, **caractérisée en ce que** la position de l'objet (12) en forme de barre dans le plan de maintien (14) supplémentaire est réglable à l'aide de l'élément de maintien (15), notamment par rotation de l'élément de maintien (15) autour de l'axe longitudinal de la cheville d'ancrage au sol (1).

10. Cheville d'ancrage au sol (1) selon la revendication 8, **caractérisée en ce que** l'angle d'inclinaison (17) et/ou le sens de l'inclinaison de l'objet (12) en forme de barre par rapport à l'axe longitudinal de la cheville d'ancrage au sol est réglable à l'aide de l'élément de maintien (15), notamment par rotation de l'élément de maintien (15) autour de l'axe longitudinal de la cheville d'ancrage au sol (1).

11. Cheville d'ancrage au sol (1) selon l'une quelconque des revendications 8 à 10, **caractérisée en ce que** l'angle d'inclinaison (17) de l'objet (12) en forme de barre par rapport à l'axe longitudinal de la cheville d'ancrage au sol est réglable par sélection de la position relative de l'élément de maintien à visser (4) par rapport à l'élément de maintien (15).

12. Cheville d'ancrage au sol (1) selon l'une quelconque des revendications 8 à 11, **caractérisée en ce que** le sens de l'angle d'inclinaison (17) de l'objet (12) en forme de barre par rapport à l'axe longitudinal de la cheville d'ancrage au sol (1) est réglable par sélection de la position commune de l'élément de maintien à visser (4) et de l'élément de maintien (15) par rapport à la douille de maintien (3).

13. Cheville d'ancrage au sol (1) selon l'une quelconque des revendications 1 à 12, **caractérisée en ce que** l'élément de maintien à visser (4) est adaptable au diamètre de l'objet (12) en forme de barre.
